# EUROPÄISCHE PATENTSCHRIFT

(11) **EP 2 689 502 B1**
(45) Veröffentlichungstag und Bekanntmachung des Hinweises auf die Patenterteilung: **06.05.2015**
(21) Anmeldenummer: 12712619.1
(22) Anmeldetag: 21.03.2012
(51) Int. Cl.: H01T 1/22, H01T 4/12

(54) **ÜBERSPANNUNGSABLEITER MIT NIEDRIGER ANSPRECHSPANNUNG UND VERFAHREN ZU DESSEN HERSTELLUNG**
SURGE ARRESTER WITH A LOW RESPONSE VOLTAGE, AND METHOD FOR PRODUCING SAME
PARAFOUDRE À BASSE TENSION DE RÉPONSE ET PROCÉDÉ DE FABRICATION DUDIT PARAFOUDRE

(30) Priorität: 21.03.2011 DE 102011014582
(43) Veröffentlichungstag der Anmeldung: 29.01.2014
(73) Patentinhaber: Epcos AG, 81669 München (DE)
(72) Erfinder: SOELTER, Eberhard, 10318 Berlin (DE)
(74) Vertreter: Epping - Hermann - Fischer
(86) Internationale Anmeldenummer: PCT/EP2012/055011
(87) Internationale Veröffentlichungsnummer: WO 2012/126952

(56) Entgegenhaltungen:
- WO-A1-03/049244
- DE-A1- 2 639 816
- DE-A1-102007 063 316
- JP-A- 2006 286 294

## Beschreibung

Die Erfindung betrifft einen Überspannungsableiter mit niedriger Ansprechspannung sowie ein Verfahren zu dessen Herstellung.

Aus der Druckschrift DE 10 2007 063 316 A1 ist ein Überspannungsableiter bekannt.

Im Inneren des Überspannungsableiter kommt es bei Überschreiten einer bestimmten Grenzspannung, der Zündspannung, zu einem Lichtbogenüberschlag zwischen zwei bzw. drei Elektroden. Die Grenzspannung wird bei statischer oder stationärer Beanspruchung mit einem Anstieg der Spannung von 100 V/s als Ansprechgleichspannung Uag und bei dynamischer Belastung mit einem Anstieg der Spannung von 1 kV/µs als Ansprechstoßspannung uas bezeichnet. Der Lichtbogen wird durch den speisenden Strom aufrecht erhalten, solange die elektrischen Bedingungen für den Lichtbogen gegeben sind.

In der WO 03/049244 A1 wird eine Elektrode für ein gasgefülltes elektrisches Bauelement mit einer wannenförmigen Vertiefung, bei der am Boden der Vertiefung eine Erhebung angeordnet ist, gezeigt. Die Vertiefung kann mit einer Elektrodenaktivierungsmasse gefüllt sein.

Die DE 26 39 816 A1 zeigt einen Überspannungsableiter mit kegelstumpfförmigen Elektroden, an deren freien Enden metallene Ringe vorgesehen sind. Im Innenraum der Ringe ist eine Aktivierungsmasse vorgesehen.

Die JP 2006 286294 A zeigt eine Entladungsröhre mit zwei Elektroden, an deren Enden Aussparungen sind. In den Aussparungen ist ein Film vorgesehen mittels dessen sich die elektrischen Eigenschaften des Bauelements beeinflussen lassen.

Eine zu lösende Aufgabe besteht darin, einen Überspannungsableiter anzugeben, der eine niedrige Ansprechspannung aufweist, sowie ein Herstellverfahren dafür.

Diese Aufgabe wird durch einen Überspannungsableiter gemäß Anspruch 1 gelöst.

Des weiteren wird die Aufgabe gemäß eines Verfahrens nach Anspruch 10 gelöst.

Der Überspannungsableiter weist einen Hohlraum auf, der durch wenigstens einen Isolierkörper gebildet ist. In den Hohlraum erstrecken sich von den Seiten zwei Elektroden, die mit ihren freien Enden zueinander orientiert sind und voneinander einen Abstand, den Elektrodenabstand, haben. Insbesondere haben die Elektroden dieselbe Längsachse. In Bereichen der freien Enden enthalten die Elektroden mehrere unterschiedliche metallische Materialien. In einer Ausführung ist jeweils ein metallisches Material in ein anderes metallisches Material eingebettet. Bevorzugt erfolgt die Einbettung in einen oder mehrere Elektrodenhohlräume. Insbesondere sind zwei oder drei metallische Materialien in den freien Endbereichen derart angeordnet, dass sie jeweils eine Oberfläche haben, die zur jeweils anderen Elektrode hin offen ist.

Der Isolierkörper besteht aus einem Stück oder, insbesondere dann, wenn eine Mittelelektrode im Bereich des Elektrodenabstands vorgesehen ist, aus zwei Stücken. Besonders vorteilhaft ist der wenigstens eine Isolierkörper aus Keramik geformt. Vorzugsweise ist der wenigstens eine Isolierkörper rohrförmig und insbesondere zylindrisch geformt. Die Elektroden sind vorzugsweise stabförmig ausgebildet.

Die Elektroden des Überspannungsableiters sind an ihren jeweils nicht freien Enden mit jeweils einem Ende des wenigstens einen Isolierkörpers zu dem Überspannungsableiter verbunden. Dazu weisen die nicht freien Enden der Elektroden einen Flansch auf, der mit dem wenigstens einen Isolierkörper vorzugsweise gasdicht verbunden ist. Als Gas in dem Überspannungsableiter kommt bevorzugt Neon mit einer Beimischung von Argon zum Einsatz. An den vom Isolierkörper abgewandten Seiten weist jeder Flansch einen Anschluss, insbesondere mit Schraubgewinde, auf, mit dem der Überspannungsableiter bzw. dessen Elektroden elektrisch kontaktiert werden können.

Der Überspannungsableiter ist für folgende Eigenschaften bzw. Aufgaben eingerichtet. Die Ansprechgleichspannung liegt zwischen 55 Volt und 70 Volt, und die Ansprechstoßspannung ist geringer als 700 Volt. Die Impulsbelastbarkeit bei einer Strombelastung beträgt 100 kA (Kiloampere) bei einer Normstoßwellenform 8µs/20µs, d.h. bei einer Anstiegszeit von 8 µs und einer Rückenhalbwertszeit von 20 µs. Bei einer Stoßwellenform 10µs/350µs, d.h. einer Anstiegszeit von 10 µs und einer Rückenhalbwertszeit von 350 µs, beträgt die Impulsbelastbarkeit 50 kA. Weiterhin ermöglicht der Überspannungsableiter ein sicheres Ansprechen im Fehlerfall (failsafe) entsprechend einer Stromstärke-Zeit-Charakteristik. Durch den failsafe innerhalb des Überspannungsableiters ist dieser für den Einsatz in einer explosionsgefährdeten Umgebung geeignet, da außerhalb des Überspannungsableiters auch bei einem Überschlag zwischen den inneren Elektroden keine Funkenbildung auftritt.

Der Überspannungsableiter ermöglicht erstmalig die Erfüllung der vorgenannten extremen Aufgaben. Dadurch ist es möglich, den Überspannurigsableiter als ein einzelnes Bauelement in Bereichen einzusetzen, in denen bisher aufwändigere Schutzmaßnahmen getroffen werden mussten oder in denen ein derartiger Schutz nicht möglich war.

Bei dem Überspannungsableiter enthält jede der Elektroden ein erstes metallisches Material und ein zweites metallisches Material in einem sich von dem freien Ende in die Elektrode erstreckenden Elektrodenhohlraum des ersten metallischen Materials. Dadurch wird es möglich, die beiden metallischen Materialien auf die vorgegeben Ansprechspannungen und die Stromimpulsbelastung hin auszuwählen und einzurichten.

Im Hinblick auf die failsafe-Eigenschaften des Überspannungsableiters weisen die beiden metallischen Materialien unterschiedliche Schmelzpunkte auf. Dies gewährleistet je nach Lage de Fußpunktes einer elektrischen Entladung, dass die Strom-Zeit-Charakteristik des inneren failsafe zwischen den Elektroden eingehalten wird. Das zweite metallische Material schmilzt bei geringerer Dauerbelastung eher als das weiter außen angeordnete erste metallische Material. Bei höheren Strömen wandert der Fußpunkt der Dauerentladung hin zu dem ersten metallischen Material und schmilzt dieses auf.

Die Materialien mit unterschiedlichen Schmelzpunkten ermöglichen bei unterschiedlichen Stromstärken und ausreichend hohen Temperaturen einen inneren Kurzschluss durch ein Schmelzen und nachfolgendes Verschweißen der Elektroden. Bevorzugt überbrücken die aufgeschmolzenen Materialien beider Elektroden den in der Ausgangsposition gegebenen Elektrodenabstand des Überspannungsableiters und verschweißen zu einem metallischen Kurzschluss beider Elektroden.

In vorteilhafter Weise haben die Elektroden dieselbe Längsachse und die Schmelzpunkte der unterschiedlichen metallischen Materialien nehmen von der Längsachse in radialer Richtung zu.

Der Überspannungsableiter ist bevorzugt derart eingerichtet, dass im Fall seines Ansprechens eine Entladung an zwei gegenüberliegenden Bereichen des zweiten metallischen Materials der Elektroden startet. Bei Fortschreiten der Entladung umfasst diese auch das erste metallische Material, das bevorzugt im Hinblick auf eine höhere Stromtragfähigkeit ausgelegt ist als das erste metallische Material.

Vorteilhaft ist der Elektrodenhohlraum einer Elektrode des Überspannungsableiters so geformt, dass das zweite metallische Material niederohmig und mechanisch fest mit dem ersten metallischen Material verbunden ist. Dies ermöglicht es, die elektrischen Eigenschaften der Elektroden und die Parameter des Überspannungsableiters zu optimieren.

Besondere vorteilhaft ist es, wenn der Elektrodenhohlraum des Überspannungsableiters eine Hinterschneidung aufweist, in die das zweite metallische Material eingreift. Dies ermöglicht eine sehr feste mechanische bzw. eine kraftschlüssige Verbindung der beiden metallischen Materialien, die auch hohen Stromkräften standhält, und einen niedrigen Widerstand an dem Übergang der beiden metallischen Materialien.

Ein besonders niedriger Widerstand der Elektroden des Überspannungsableiters ergibt sich, wenn das zweite metallische Material auf Basis einer Kupferpaste bzw. insbesondere auf Basis einer sinterfähigen Kupferpaste hergestellt ist. Dies ermöglicht eine kostengünstige und sichere Herstellung der Elektroden des Überspannungsableiters. Besonders bevorzugt ist die Kupferpaste flussmittelfrei.

In vorteilhafter Weise ist das zweite metallische Material in dem Elektrodenhohlraum gesintert. Dies ermöglicht eine sehr gute elektrische und mechanische Verbindung der beiden metallischen Materialien.

In einer besonders bevorzugten Ausführung weist das erste metallische Material der Elektroden eine Eisen-Nickel-Legierung auf. Diese zeichnet sich durch eine große Stromtragfähigkeit aus.

Besonders vorteilhafte Bedingungen für eine Zündung des Überspannungsableiters werden erreicht, indem das freie Ende einer bzw. jeder Elektrode eine Aktivierungsmasse enthält. Dadurch werden vorteilhaft günstige Startbedingungen für das Ansprechen bzw. Zünden des Überspannungsableiters möglich. Besonders vorteilhaft ist es, wenn die Oberflächen des freien Endes einer bzw. jeder der Elektroden eine Waffelung aufweisen, in der die Aktivierungsmasse angeordnet ist. Bei eine großflächigen Auftrag der Aktivierungsmasse auf das insbesondere Kupfer enthaltende zweite metallische Material startet eine Entladung regelmäßig besonders vorteilhaft und sicher im Bereich der Aktivierungsmasse und damit im Kupfer enthaltenden Teil der Elektroden.

Bei dem Verfahren zur Herstellung eines Überspannungsableiters werden wenigstens zwei Elektroden bereit gestellt und mit den Enden wenigstens eines Isolierkörpers gasdicht verbunden, wobei die folgenden Schritte durchgeführt werden. Es wird ein Elektrodenhohlraum in dem freien Ende jeder Elektrode hergestellt, insbesondere durch Ausdrehen bzw. Hinterschneiden des ersten metallischen Materials der Elektrode oder durch Aufschweißen bzw. Löten eines Rings auf einen Elektrodengrundkörper. Dann wird eine metallische Paste in den so gebildeten Elektrodenhohlraum eingefüllt und die Oberfläche der metallischen Paste strukturiert. Dann wird in die Strukturen der Oberfläche der metallischen Paste eine Aktivierungsmasse eingebracht. Nach mindestens einem der Schritte, beginnend mit dem Einfüllen der metallischen Paste, wird die Elektrode gesintert. Anschließend wird die gesinterte Oberfläche der Elektrode geschliffen. Nach dem Herstellen zweier derartiger Elektroden, die zudem einen Flansch und einen äußeren Anschluss aufweisen, werden diese in den Hohlraum eingebracht und mit ihrem Flansch mit dem wenigstens einen Isolierkörper gasdicht so verbunden, dass der Elektrodenabstand im Hohlraum sehr gering, insbesondere geringer als 1 mm bzw. bevorzugt 0,5 mm ist.

Bevorzugt wird in einen Elektrodenhohlraum einer Elektrode aus einer Eisen-Nickel-Legierung eine Kupferpaste eingebracht und gesintert. Nach dem Sinterprozess wird mittels eines Werkzeugs eine Waferstruktur, insbesondere eine Waffelung, in die gesinterte Kupferpaste gepresst. Nach dem Schleifen der Oberfläche der gesinterten Kupferpaste und einer erneuten Sinterung wird die Elektrodenaktivierungsmasse mit einer Tropfenbepastung in die Waffelstruktur eingebracht. Danach erfolgt ein abschließender Sinterprozess.

Besonders vorteilhaft ist der Überspannungsableiter zylindrisch mit einem Außendurchmesser von etwa 25 mm und einer Gesamtlänge von 40 mm bzw. etwa 23 ohne Außenanschlüsse ausgebildet.

In einer vorteilhaften Ausführungsform ist jede Elektrode zusammengesetzt ausgeführt. Die Ausführungsform ermöglicht es, durch Verwendung unterschiedlicher Metalle bzw. Legierungen optimierte Ableiterbedingungen für den Innenraum zu schaffen und gleichzeitig sehr gute Löt- oder Schweißeigenschaften für die externen Anschlüsse der Elektroden zu bieten.

Es erweist sich als vorteilhaft, für das erste metallische Material und den Flansch jeder Elektroden eine Eisen-Nickel-Legierung vorzusehen, insbesondere Fe₅₈Ni₄₂. Dadurch lassen sich optimale Eigenschaften im inneren Hohlraum und bei der Verschlusslötung des Überspannungsableiters erreichen.

Zur Unterstützung des Aufbaus einer Entladung beim Ansprechen des Überspannungsableiters erweist es sich als vorteilhaft, wenn der Hohlraum bzw. Innenraum an der Innenwand des Isolierkörpers mehrere Zündstriche enthält. Die Zündstriche erstrecken sich bis in den Entladungshinterraum beidseits des Elektrodenabstands.

Der Überspannungsableiter wird im Folgenden anhand von Ausführungsbeispielen und den dazugehörigen Figuren näher erläutert.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein.

Gleiche Elemente oder Elemente mit gleichen Funktionen sind mit den gleichen Bezugszeichen bezeichnet.
- Figur 1: zeigt eine Skizze eines Überspannungsableiters im Teilquerschnitt,
- Figur 2: zeigt eine Elektrode eines Überspannungsableiters mit Flansch und Außenanschluss und
- Figur 3: zeigt eine schematische Darstellung der Strom-Zeit-Charakteristik eines Überspannungsableiters.

In der Figur 1 ist eine erste Ausführungsform eines Überspannungsableiters 1 im (Teil-)Querschnitt dargestellt. Der Überspannungsableiter hat zwei aus jeweils mehreren Teilen 2a, 2b, 2c und 3a, 3b, 3c zusammengesetzte bzw. verlötete oder verschweißte Elektroden. Der Flansch 2b, 3b jeder Elektrode schließt mittels einer Verschlusslötung 4 einen rohrförmigen Isolierkörper 5 mit einem Hohlraum 6 beidseitig ab. Der so gebildete Innenraum des Überspannungsableiters ist gasdicht verschlossen und enthält ein Gas aus ganz überwiegend Neon mit einer geringen Beimischung von Argon. Der Isolierkörper 5 ist aus keramischem Material. Der Außenanschluss 2c, 3c jeder Elektrode ist als Gewindebolzen bzw. Schraubkörper ausgebildet.

Jede Elektrode 2, 3 weist eine Eisen-Nickel-Legierung auf. Jede innere Elektrode 2a, 3a ist stabförmig aus der Eisen-Nickel-Legierung als erstem metallischen Material hergestellt und enthält einen Elektrodenhohlraum 7 mit einer Hinterschneidung 7a. In dem Elektrodenhohlraum 7 ist als zweites metallisches Material eine gesinterte Kupferpaste 10 angeordnet, die mit Hilfe der Hinterschneidung 7a und eines zentralen Sacklochs 8 sowohl eine innige bzw. kraftschlüssige mechanische als auch eine gute elektrische Verbindung mit dem ersten metallischen Material eingeht. Die Hinterschneidung ist vorgesehen, damit die Kupferpaste bei einem Ansprechen des Überspannungsableiters und den damit verbundenen hohen Strömen und Kräften in der Elektrode bleibt nicht herausgezogen wird. Das Sackloch 8 unterstützt dies durch die vergrößerte Fläche zwischen dem ersten und dem zweiten metallischen Material.

Der Abstand der Stirnseiten der Elektroden, d. h. der Elektrodenabstand A an ihren freien Enden, beträgt 0,5 mm. Der Isolierkörper 5 weist an seiner Innenwand mehrere über seinen Umfang verteilte und in Längsrichtung angeordnete Zündstriche 9 auf. Die Zündstriche sind mit keiner der Elektroden elektrisch verbunden.

Gemäß Figur 2 weist die Elektrode 2 bzw. 3 den gemäß Figur 1 beschriebenen Aufbau auf. In dem Elektrodenhohlraum ist eine gesinterte Kupferpaste 10 angeordnet. Nach Einbringen einer flussmittelfreien Kupferpaste in den Elektrodenhohlraum wird die Kupferpaste mehrmals gesintert und an ihrer Oberfläche geschliffen. Die Kupferpaste 10 an dem freien Ende der Elektrode bildet eine Matrix für eine Aktivierungsmasse 11, die vorzugsweise großflächig in eine Waffelstruktur der Oberfläche eingebettet ist. Die Waffelung wird mittels eines Werkzeugs nach dem ersten Sintern der Kupferpaste aufgebracht.

In einer besonders vorteilhaften Ausführung ist die gesinterte Kupferpaste mit der Aktivierungsmasse bepastet. Die Aktivierungsmasse enthält Silikate und Halogenide. Enthaltene Materialien sind insbesondere Nickel, Titan, Bariumaluminat, Bariumtitanat, Natrium-, Kalium- und Cäsiumsilikat sowie Cäsiumwolframat.

Der Überspannungsableiter gemäß den Figuren weist folgende Leistungsmerkmale auf: Ansprechgleichspannung Uag zwischen 55 Volt und 70 Volt, Ansprechstoßspannung uas kleiner 700 Volt, Impulsbelastbarkeit 100 kA bei einem Normstromimpuls der Wellenform 8/20 µs und 50 kA bei einem Normstromimpuls der Wellenform 10/350 µs.

Durch Aufschmelzen der Kupferpaste bzw. der Eisen-Nickel-Legierung entsprechend einer Strom-Zeit-Charakteristik gemäß Figur 3 ergibt sich eine failsafe Eigenschaft innerhalb des Überspannungsableiters. Der innere failsafe-Eigenschaft erlaubt den Einsatz des Überspannungsableiters in einer explosionsgefährdeten Umgebung, weil im Fehlerfall außerhalb des Überspannungsableiters keine Funkenbildung auftritt.

### Bezugszeichenliste

- 1: Überspannungsableiter
- 2, 3: Elektrode
- 2a, 3a: (innere) Elektrode
- 2b, 3b: Flansch
- 2c, 3c: Außenanschluss der Elektrode
- 4: Verschlusslötung
- 5: Isolierkörper
- 6: Hohlraum des Isolierkörpers
- 7: Elektrodenhohlraum
- 7a: Hinterschneidung des Elektrodenhohlraums
- 8: Sackloch
- 9: Zündstrich
- 10: Kupferpaste gesintert
- 11: Aktivierungsmasse
- A: Elektrodenabstand

## Patentansprüche

1. Überspannungsableiter, aufweisend einen durch wenigstens einen Isolierkörper (5) gebildeten Hohlraum (6) und wenigstens zwei Elektroden (2, 3),
die sich in den Hohlraum erstrecken,
die mit ihren freien Enden zueinander orientiert sind und einen Elektrodenabstand (A) voneinander aufweisen und die in Bereichen der freien Enden mehrere unterschiedliche metallische Materialien (2a, 10; 3a, 10) enthalten, wobei jede der Elektroden ein erstes metallisches Material (2a, 3a) enthält und ein zweites metallisches Material (10) in einem sich von dem freien Ende in die Elektrode erstreckenden Elektrodenhohlraum (7) des ersten metallischen Materials angeordnet ist,
**dadurch gekennzeichnet, dass** das freie Ende der Elektrode außerdem eine Aktivierungsmasse (11) auf dem zweiten metallischen Material (10) enthält und dass das erste und das zweite metallische Material (2a, 10; 3a, 10) unterschiedliche Schmelzpunkte aufweisen, wobei der des zweiten metallischen Materials (10) geringer ist und wobei bei aufgeschmolzenen Materialien (2a, 10; 3a, 10) beider Elektroden (2, 3) die Elektroden (2, 3) zu einem metallischen Kurzschluss beider Elektroden (2, 3) verschweißt werden.

2. Überspannungsableiter nach Anspruch 1, bei dem der Elektrodenhohlraum so geformt ist, dass das zweite metallische Material niederohmig und mechanisch fest mit dem ersten metallischen Material verbunden ist.

3. Überspannungsableiter nach Anspruch 1 oder 2, bei dem der Elektrodenhohlraum eine Hinterschneidung (7a) aufweist, in die das zweite metallische Material eingreift.

4. Überspannungsableiter nach einem der vorhergehenden Ansprüche, bei dem das zweite metallische Material auf Basis einer Kupferpaste hergestellt ist.

5. Überspannungsableiter nach einem der Ansprüche 1 bis 4, bei dem das zweite metallische Material in dem Hohlraum gesintert ist.

6. Überspannungsableiter nach einem der vorhergehenden Ansprüche, bei dem das erste metallische Material der Elektroden eine Eisen-Nickel-Legierung aufweist.

7. Überspannungsableiter nach einem der vorhergehenden Ansprüche, bei dem die Oberflächen des freien Endes der Elektrode eine Waffelung aufweisen, in der die Aktivierungsmasse angeordnet ist.

8. Überspannungsabieiter nach einem der vorhergehenden Ansprüche aufweisend eine zylindrische Anordnung, bei der die Elektroden dieselbe Längsachse haben und die Schmelzpunkte der unterschiedlichen metallischen Materialien von der Längsachse in radialer Richtung zunehmen.

9. Überspannungsableiter nach einem der vorhergehenden Ansprüche, bei dem die Elektroden an ihren nicht freien Enden je einen Flansch (2b, 3b) aufweisen, mit dem sie mit je einem Ende des Isolierkörpers gasdicht verbunden sind.

10. Verfahren zur Herstellung eines Überspannungsableiters nach einem der Ansprüche 1 bis 9, bei dem wenigstens zwei Elektroden bereit gestellt und mit den Enden wenigstens eines Isolierkörpers gasdicht verbunden werden, **gekennzeichnet durch** folgende Schritte:
a) Herstellen eines Elektrodenhohlraums (7) in dem freien Ende jeder Elektrode (2, 3),
b) Einfüllen einer metallischen Paste (10) in den Elektrodenhohlraum,
c) Strukturieren der Oberfläche der metallischen Paste,
d) Einbringen einer Aktivierungsmasse (11) in die Strukturen der Oberfläche der metallischen Paste,
e) Sintern der Elektrode nach mindestens einem der Schritte b) bis d).

11. Verfahren nach Anspruch 10, bei dem die Oberfläche der metallischen Paste (10) nach jedem Sinterschritt geschliffen wird.

## Claims

1. Surge arrester, comprising a cavity (6) formed by at least one insulating body (5), and comprising at least two electrodes (2, 3),
which extend into the cavity,
which are oriented toward one another with their free ends and have an electrode spacing (A) between one another,
and which contain a plurality of different metallic materials (2a, 10; 3a, 10) in regions of the free ends, wherein each of the electrodes comprises a first metallic material (2a, 3a), and a second metallic material (10) is arranged in an electrode cavity (7) of the first metallic material, said electrode cavity extending into the electrode from the free end, **characterized in that** the free end of the electrode additionally comprises an activation compound (11) on the second metallic material (10), and **in that** the first and second metallic materials (2a, 10; 3a, 10) have different melting points, wherein that of the second metallic material (10) is lower, and wherein, in the case of melted materials (2a, 10; 3a, 10) of both electrodes (2, 3), the electrodes (2, 3) are welded to form a metallic short circuit of both electrodes (2, 3).

2. Surge arrester according to Claim 1, wherein the electrode cavity is shaped in such a way that the second metallic material is connected to the first metallic material with low impedance and in a mechanically fixed manner.

3. Surge arrester according to Claim 1 or 2, wherein the electrode cavity has an undercut (7a), into which the second metallic material engages.

4. Surge arrester according to any of the preceding claims, wherein the second metallic material is produced on the basis of a copper paste.

5. Surge arrester according to any of Claims 1 to 4,
wherein the second metallic material is sintered in the cavity.

6. Surge arrester according to any of the preceding claims, wherein the first metallic material of the electrodes comprises an iron-nickel alloy.

7. Surge arrester according to any of the preceding claims, wherein the surfaces of the free end of the electrode have a honeycomb structure, in which the activation compound is arranged.

8. Surge arrester according to any of the preceding claims, comprising a cylindrical arrangement, in which the electrodes have the same longitudinal axis and the melting points of the different metallic materials increase from the longitudinal axis in a radial direction.

9. Surge arrester according to any of the preceding claims, wherein the electrodes have a respective flange (2b, 3b) at their non-free ends, by which flange said electrodes are connected to a respective end of the insulating body in a gas-tight manner.

10. Method for producing a surge arrester according to any of Claims 1 to 9, wherein at least two electrodes are provided and are connected to the ends of at least one insulating body in a gas-tight manner, **characterized by** the following steps:
a) producing an electrode cavity (7) in the free end of each electrode (2, 3),
b) filling a metallic paste (10) into the electrode cavity,
c) structuring the surface of the metallic paste,
d) introducing an activation compound (11) into the structures of the surface of the metallic paste,
e) sintering the electrode after at least one of steps b) to d).

11. Method according to Claim 10, wherein the surface of the metallic paste (10) is ground after each sintering step.

## Revendications

1. Parafoudre, présentant une cavité (6) formée par au moins un corps isolant (5) et au moins deux électrodes (2, 3) qui s'étendent dans la cavité, qui sont orientées l'une vers l'autre par leurs extrémités libres et qui présentent un écartement d'électrodes (A) l'une par rapport à l'autre, et qui contiennent plusieurs matériaux métalliques différents (2a, 10; 3a, 10) dans les régions des extrémités libres, dans lequel chacune des électrodes contient un premier matériau métallique (2a, 3a) et un deuxième matériau métallique (10) est disposé dans une cavité d'électrode (7) du premier matériau métallique qui s'étend dans l'électrode à partir de l'extrémité libre, **caractérisé en ce que** l'extrémité libre de l'électrode contient par ailleurs une masse d'activation (11) sur le deuxième matériau métallique (10) et **en ce que** le premier et le deuxième matériaux métalliques (2a, 10; 3a, 10) présentent des points de fusion différents, dans lequel celui du deuxième matériau métallique (10) est plus bas et dans lequel, lorsque les matériaux (2a, 10; 3a, 10) des deux électrodes (2, 3) sont fondus, les électrodes (2, 3) sont soudées en un court-circuit métallique des deux électrodes (2, 3).

2. Parafoudre selon la revendication 1, dans lequel la cavité d'électrode est formée de telle manière que le deuxième matériau métallique soit assemblé au premier matériau métallique avec une faible résistance électrique et une haute résistance mécanique.

3. Parafoudre selon la revendication 1 ou 2, dans lequel la cavité d'électrode présente une contre-dépouille (7a), dans laquelle le deuxième matériau métallique est engagé.

4. Parafoudre selon l'une quelconque des revendications précédentes, dans lequel le deuxième matériau métallique est fabriqué à base d'une pâte de cuivre.

5. Parafoudre selon l'une quelconque des revendications 1 à 4, dans lequel le deuxième matériau métallique est fritté dans la cavité.

6. Parafoudre selon l'une quelconque des revendications précédentes, dans lequel le premier matériau métallique des électrodes présente un alliage fer-nickel.

7. Parafoudre selon l'une quelconque des revendications précédentes, dans lequel les surfaces de l'extrémité libre des électrodes présentent un gaufrage, dans lequel la masse d'activation est disposée.

8. Parafoudre selon l'une quelconque des revendications précédentes présentant une disposition cylindrique, dans laquelle les électrodes ont le même axe longitudinal et les points de fusion des différents matériaux métalliques augmentent en direction radiale à partir de l'axe longitudinal.

9. Parafoudre selon l'une quelconque des revendications précédentes, dans lequel les électrodes présentent à leurs extrémités non libres respectivement une aile (2b, 3b), avec laquelle elles sont assemblées chacune de façon étanche au gaz à une extrémité du corps isolant.

10. Procédé de fabrication d'un parafoudre selon l'une quelconque des revendications 1 à 9, dans lequel on prépare au moins deux électrodes et on les assemble de façon étanche au gaz aux extrémités d'au moins un corps isolant, **caractérisé par** les étapes suivantes:
a) fabriquer une cavité d'électrode (7) dans l'extrémité libre de chaque électrode (2, 3),
b) verser une pâte métallique (10) dans la cavité d'électrode,
c) structurer la surface de la pâte métallique,
d) introduire une masse d'activation (11) dans les structures de la surface de la pâte métallique,
e) fritter l'électrode après au moins une des étapes b) à d).

11. Procédé selon la revendication 10, dans lequel la surface de la pâte métallique (10) est polie après chaque étape de frittage.
